# EUROPÄISCHE PATENTSCHRIFT

(11) **EP 4 559 867 B1**
(45) Veröffentlichungstag und Bekanntmachung des Hinweises auf die Patenterteilung: **15.07.2026**
(21) Anmeldenummer: 24214580.3
(22) Anmeldetag: 21.11.2024
(51) Int. Cl.: B68B 9/00, B68B 11/00, B68C 1/20

(54) **HALTER FÜR GERTE, INSBESONDERE GERTENHALTER FÜR EINE REITGERTE**
HOLDER FOR A CROP, IN PARTICULAR HOLDER FOR A RIDING CROP
SUPPORT POUR CRAVACHES, EN PARTICULIER SUPPORT POUR CRAVACHES D'ÉQUITATION

(30) Priorität: 24.11.2023 DE 102023132798
(43) Veröffentlichungstag der Anmeldung: 28.05.2025
(73) Patentinhaber: Barnery GmbH, 27239 Twistringen (DE)
(72) Erfinder: Duveneck, Anna Lena, 27239 Twistringen (DE); Franzius, Christoph, 26316 Varel (DE)
(74) Vertreter: Weidner Stern Jeschke

(56) Entgegenhaltungen:
- DE-U1- 202023 001 572
- US-A1- 2010 170 862

## Beschreibung

Die Erfindung betrifft einen Halter für eine Gerte, insbesondere Gertenhalter für eine Reitgerte, mit einer Befestigungseinrichtung und einer Halteeinrichtung, wobei die Befestigungseinrichtung ein Befestigungsmittel zum Befestigen des Halters an einer Befestigungsfläche mit einer der Befestigungsfläche zugewandten Rückseite des Halters aufweist und die Halteeinrichtung zum Aufnehmen der Gerte, insbesondere der Reitgerte, entlang einer Halteachse und zum lösbaren Halten der Gerte, insbesondere der Reitgerte, eingerichtet ist, wobei das Befestigungsmittel an einer Rückenfläche einen ersten Magneten aufweist, sodass ein lösbares Befestigen des Halters mit der einer metallischen Befestigungsfläche zugewandten Rückenfläche mittels des ersten Magneten ermöglicht ist.

Bekannte Halter für Gerten, insbesondere Reitgerten, werden beispielsweise an die Wand eines Stalls oder an einen Sattelschrank geschraubt. Ebenso ist es bekannt, die Gerte ohne einen entsprechenden Halter im Stall abzustellen, abzulegen oder beispielsweise in einen Eimer zu stellen. Während des Reitens kann die Reitgerte beispielsweise auch in einem Zaumzeug oder an einem Sattel befestigt werden oder ist während eines Aufenthalts eines Reiters auf dem Reitplatz an einer schlaufenartigen Gürtelaufnahme befestigt.

Die DE 20 2023 001 572 U1 offenbart einen magnetischen Universalgrundkörper, mittels welchem Gegenstände in einem Reitstall befestigt werden können. Dabei ist ein Grundkörper aus Holz beschrieben, welcher zumindest einen Magneten zum Befestigen des Grundkörpers an einem metallischen Gegenstand aufweist. Am Grundkörper aus Holz können dann unterschiedliche Gegenstände mittels Schrauben befestigt werden.

Aus der GB 2 593 540 A ist eine aufsteckbare Endkappe für eine Reitgerte bekannt, wobei axial in Bezug auf eine Längsachse der Reitgerte ein Magnet in der Endkappe eingelassen ist, sodass die Reitgerte an einem metallischen Gegenstand aufgehängt werden kann.

Die AT 17 826 U1 beschreibt eine teleskopische Reitgerte, welche durch die teleskopische Ausgestaltung von einer eingeschobenen Position in eine ausgeschobene Position verlängerbar ist.

Aus der GB 2 340 021 A ist eine Gerte bekannt, wobei in einer Endkappe der Gerte ein Magnet eingelassen ist. Damit kann die Reitgerte zwischenzeitlich an metallischen Gegenständen aufgehängt werden.

Die GB 2 466 803 A offenbart eine Reitgerte, welche einen seitlich in einem Griff eingelassenen Magneten aufweist. Mittels des Magneten kann bei einem umgekehrten Greifen der Gerte an der Spitze mittels des im Griff eingelassenen Magneten beispielsweise ein metallischer Torriegel betätigt werden, ohne vom Pferd absteigen zu müssen.

Aufgabe der Erfindung ist es, den Stand der Technik zu verbessern.

Ein Halter für eine Gerte gemäß der Erfindung ist in dem unabhängigen Anspruch 1 definiert. Die abhängigen Ansprüche 2-10 definieren bestimmte Ausführungsformen des Halters gemäß der Erfindung.

Gelöst wird die Aufgabe durch einen Halter für eine Gerte, insbesondere einen Gertenhalter für eine Reitgerte, mit einer Befestigungseinrichtung und einer Halteeinrichtung, wobei die Befestigungseinrichtung ein Befestigungsmittel zum Befestigen des Halters an einer Befestigungsfläche mit einer der Befestigungsfläche zugewandten Rückseite des Halters aufweist und die Halteeinrichtung zum Aufnehmen der Gerte, insbesondere der Reitgerte, entlang einer Halteachse und zum lösbaren Halten der Gerte, insbesondere der Reitgerte, eingerichtet ist, wobei das Befestigungsmittel an einer Rückenfläche einen ersten Magneten aufweist, sodass ein lösbares Befestigen des Halters mit der einer metallischen Befestigungsfläche zugewandten Rückenfläche mittels des ersten Magneten ermöglicht ist, wobei die Halteeinrichtung ein erstes Haltemittel aufweist, wobei das erste Haltemittel zum Aufnehmen einer Gerte, insbesondere einer Reitgerte, eingerichtet ist, wobei das erste Haltemittel gegenüber einer Einschubrichtung entlang der Halteachse keilförmig und/oder kegelförmig ausgebildet ist, sodass durch die keilförmige und/oder kegelförmige Ausbildung des Haltemittels ein Klemmen der Gerte, insbesondere der Reitgerte, bei einem Einschieben entlang der Halteachse erfolgt.

Es ist dabei ein Kerngedanke der vorliegenden Erfindung, dass das Befestigungsmittel an der Befestigungsfläche einen oder mehrere Magneten aufweist, sodass der Halter für die Gerte mittels des Magneten oder mittels der Magneten an einer metallischen Befestigungsfläche befestigt werden kann. Damit kann der Halter für eine Gerte insbesondere frei an metallischen Gegenständen, beispielsweise einer metallischen Einfassung einer Stallabtrennung oder auch an einem Heizkörper, an einem Pferdeanhänger, an einem metallischen Sattelschrank oder einem anderen metallischen Gegenstand befestigt werden. Es sei darauf hingewiesen, dass "metallisch" in diesem Zusammenhang insbesondere ferromagnetische Werkstoffe bezeichnet, an welchen ein Magnet wirksam befestigt werden kann. Zusammen mit der keilförmigen und/oder kegelförmigen Ausbildung des Haltemittels zum Klemmen der Gerte ist damit ein schnell und flexibel einsetzbarer Halter bereitgestellt, welcher an jeder metallischen Oberfläche eine einfache Haltemöglichkeit für eine Gerte bildet.

Folgende Begriffe seien in diesem Zusammenhang erläutert:
Ein "Halter" dient insbesondere dem lösbaren Befestigen eines Gegenstandes, vorliegend einer Gerte, insbesondere einer Reitgerte, wobei der Halter dabei als mechanisches Bauteil zwischen einer "Befestigungsfläche", also beispielsweise einer Wand oder einer ähnlichen Fläche, und der Gerte dient. Es sei darauf hingewiesen, dass gemäß einiger Ausgestaltungen der Erfindung auch ein lösbares Befestigen oder auch Aufnehmen mehrerer Gerten mittels des Halters möglich sein kann, wobei der Begriff der "Gerte" in diesem Zusammenhang stellvertretend auch für mehrere Gerten oder unterschiedliche Gerten steht.

Eine "Gerte" ist dabei insbesondere ein dünner, biegsamer Stock, welcher als "Reitgerte" insbesondere im Reitsport und im Pferdesport verwendet wird. Eine solche Gerte ist dabei üblicherweise langgestreckt und flexibel, sodass ein Führen und/oder Treiben eines Tieres damit ermöglicht wird. Üblicherweise weist eine solche Gerte einen Griff oder Handgriff und eine an einer vom Griff oder Handgriff abgewandten Seite angeordnete Spitze auf. Das Führen und/oder Treiben des jeweiligen Tieres erfolgt dabei mittels der Spitze oder einem langgestreckten Mittelteil, während die Gerte am Griff oder Handgriff gehalten wird.

Eine "Befestigungseinrichtung" dient dabei insbesondere dazu, mittels eines Befestigungsmittels ein Befestigen des Halters an der Befestigungsfläche zu ermöglichen. Dazu wird der Halter mit seiner "Rückseite" in Richtung der Befestigungsfläche ausgerichtet und mit dem Befestigungsmittel dort befestigt, insbesondere lösbar oder reversibel. Das "Befestigungsmittel" ist dabei durch seine technischen Eigenschaften insbesondere dazu eingerichtet und/oder dient dazu, eine lösbare Verbindung zur Befestigungsfläche herzustellen.

Demgegenüber ist die "Halteeinrichtung" dazu eingerichtet, die Gerte aufzunehmen, wobei die Gerte entlang einer "Halteachse" in der Halteeinrichtung aufgenommen ist oder aufgenommen werden kann. Die "Halteachse" ist dabei insbesondere eine Achse in Bezug zur Haltefunktion, beispielsweise eine Einschubachse für die Gerte, welche insbesondere mit einer Längsachse der Gerte zusammenfällt, wenn die Gerte in der Halteeinrichtung aufgenommen ist.

Das Befestigungsmittel weist an einer Rückenfläche dabei einen ersten "Magneten", also einen Körper mit einem magnetischen Feld, auf, sodass diese Rückenfläche an metallischen Gegenständen haften kann. Damit ist ein lösbares Befestigen des Halters an einer metallischen Befestigungsfläche durch magnetische Kräfte, insbesondere allein durch magnetische Kräfte, möglich.

Es sei hierzu darauf hingewiesen, dass die "Rückenfläche" eine rückwärtige oder rückseitige Fläche des Befestigungsmittels, vorliegend insbesondere eine Rückenfläche des Magneten oder eines jeweiligen Magneten, bezeichnet, wobei diese Rückenfläche insbesondere im montierten Zustand des Halters an der Befestigungsfläche beispielsweise an der Befestigungsfläche anliegt oder zumindest mit der Befestigungsfläche in räumlicher Nähe oder in Kontakt ist.

Die Halteeinrichtung weist ein erstes "Haltemittel", also eine insbesondere spezifisch auf eine Gerte oder beispielsweise eine typische oder verbreitete Gerte oder eine Mehrzahl von Gerten angepasste Geometrie, auf, wobei dieses Haltemittel keilförmig und/oder kegelförmig ausgebildet ist, also entlang der Einschubrichtung mit verengender Geometrie ausgebildet ist. Durch die keilförmige und/oder kegelförmige Ausbildung des Haltemittels erfolgt dabei bei einem Einschieben der Gerte entlang der Einschubrichtung ein Klemmen der Gerte, wobei damit die Gerte sicher gehalten wird. Die "Einschubrichtung" bezeichnet in diesem Zusammenhang insbesondere eine Richtung oder auch Achse, entlang derer die Gerte insbesondere geradlinig oder zumindest abschnittsweise geradlinig in die Halteeinrichtung eingeschoben wird.

Gemäß einer Ausgestaltung weist das Befestigungsmittel an der Rückenfläche einen zweiten Magneten, einen dritten Magneten, einen vierten Magneten und/oder einen weiteren Magneten auf, sodass ein lösbares Befestigen des Halters an einer metallischen Befestigungsfläche mittels des ersten Magneten, des zweiten Magneten, des dritten Magneten, des vierten Magneten und/oder des weiteren Magneten ermöglicht ist.

Damit kann beispielsweise durch eine Anordnung der jeweiligen Magneten die Haltekraft erhöht oder das Ablösen des Befestigungsmittels erschwert werden, sodass der Halter insgesamt sicherer gehalten wird.

Insbesondere können der erste Magnet, der zweite Magnet, der dritte Magnet, der vierte Magnet und/oder der weitere Magnet flächenbündig in der Rückenfläche eingelassen sein. Ebenso können der erste Magnet, der zweite Magnet, der dritte Magnet, der vierte Magnet und/oder der weitere Magnet die Rückenfläche zumindest teilweise bilden.

Damit wird erreicht, dass ein geringer Abstand zwischen den jeweiligen Magneten und der metallischen Befestigungsfläche eingehalten ist, sodass die Haftkraft besonders groß ist. Insbesondere sind die jeweiligen Magneten dabei miteinander flächenbündig angeordnet, um eine gemeinsame Auflagefläche zu bilden, sodass die mögliche gemeinsame Haftkraft der Magneten maximiert ist. Ebenso können die jeweiligen Magneten gemäß einer Kontaktgeometrie der Befestigungsfläche angepasst angeordnet sein, beispielsweise um einer rohrförmigen Geometrie zu folgen und so ein Befestigen der Gerte an einem Rohr eines Gatters zu ermöglichen.

Gemäß einer Ausgestaltung ist der erste Magnet, der zweite Magnet, der dritte Magnet, der vierte Magnet und/oder der weitere Magnet formschlüssig in der Befestigungseinrichtung eingefasst, eingepresst und/oder eingeklemmt.

So kann beispielsweise der Halter selbst separat gefertigt werden, wobei der jeweilige Magnet sodann, insbesondere mit weiteren Magneten, in der Befestigungseinrichtung beispielsweise eingeklemmt, eingeklickt oder eingepresst wird. Dies erleichtert die Fertigung des erfindungsgemäßen Halters. Ebenso kann der Halter mit dem Magneten oder den Magneten gemeinsam gefertigt werden, indem beispielsweise ein einformen des Magneten oder der Magneten in den Halter im Herstellungsprozess durchgeführt wird.

Um den Halter für mehrere Gerten gleichzeitig nutzen zu können, weist die Halteeinrichtung ein zweites Haltemittel, ein drittes Haltemittel und/oder ein weiteres Haltemittel auf, wobei das jeweilige Haltemittel zum Aufnehmen einer jeweiligen Gerte, insbesondere einer jeweiligen Reitgerte, eingerichtet ist.

Insbesondere ist oder sind dabei das zweite Haltemittel, das dritte Haltemittel und/oder das weitere Haltemittel gegenüber einer Einschubrichtung entlang der Halteachse keilförmig und/oder kegelförmig ausgebildet, sodass durch die keilförmige und/oder kegelförmige Ausbildung des Haltemittels ein Klemmen der Gerte, insbesondere der Reitgerte, beim Einschieben entlang der Halteachse erfolgt.

Gemäß einer weiteren Ausgestaltung weist oder weisen das erste Haltemittel, das zweite Haltemittel, das dritte Haltemittel und/oder das weitere Haltemittel eine Klemmaufnahme auf, wobei die Klemmaufnahme insbesondere mittels einer parallel zur Halteachse ausgerichteten Unterbrechung des Haltemittels in Umfangsrichtung ausgebildet ist, wobei ein Einschieben der Gerte, insbesondere der Reitgerte, in das jeweilige Haltemittel ein elastisches Verformen der jeweiligen Klemmaufnahme bewirkt und mittels des elastischen Materialverhaltens ein Klemmen der Gerte, insbesondere der Reitgerte, erreicht ist.

Damit kann das jeweilige Haltemittel derart elastisch ausgestaltet werden, dass beispielsweise auch eine jeweilige Reitgerte mit unterschiedlichem Durchmesser in der keilförmig und/oder kegelförmig ausgebildeten Gestalt des Haltemittels aufgenommen werden kann. Das elastische Materialverhalten erreicht dabei dennoch ein sicheres Halten durch ein Klemmen der jeweiligen Gerte.

Eine "Unterbrechung" ist dabei insbesondere eine in Richtung der Klemmaufnahme und damit im Wesentlichen parallel zur Einschubrichtung ausgerichtete schlitzförmige oder geometrisch anders ausgestaltete Trennung des Materials des Haltemittels, sodass eine "Klemmaufnahme", also eine elastisch klemmende Aufnahme, im Haltemittel gebildet ist. Ein "elastisches Verformen" bezeichnet dabei insbesondere ein Verformen des jeweiligen Werkstoffs des Halters derart, dass nur elastisches Werkstoffverhalten genutzt wird und kein plastisches Verformen der Klemmaufnahme erzielt ist.

Gemäß einer Ausgestaltung sind die Befestigungseinrichtung und die Halteeinrichtung und insbesondere das jeweilige Haltemittel einstückig miteinander verbunden ausgebildet und/oder einstückig hergestellt. Alternativ kann die Befestigungseinrichtung und beispielsweise eine austauschbare Halteeinrichtung auch mehrteilig hergestellt werden, sodass beispielsweise mittels einer einheitlichen Befestigungseinrichtung und austauschbaren Halteeinrichtungen jeweilige Varianten des Halters einfach herstellbar und/oder kombinierbar sind.

Insbesondere ist der Halter mittels Spritzgusses, insbesondere aus einem thermoplastischen Kunststoff, gebildet. Ebenso kann der Halter auch aus Holz gebildet sein.

Gemäß einer Ausgestaltung ist der Halter dabei aus einem Polyamid, aus einem Polyethylen, aus einem Polycarbonat und/oder aus einem Polypropylen und/oder mit einer Faserverstärkung gebildet.

Es seien, alternativ oder ergänzend zu den vorig beschriebenen Ausgestaltungen, die folgenden möglichen Ausgestaltungen der Erfindung erwähnt:

An der Befestigungsfläche können mehrere Magneten, beispielsweise in einer matrixartigen Anordnung, vorgesehen sein, um beispielsweise eine bessere Anhaftung zu ermöglichen und/oder die Anhaftungsfläche zu vergrößern.

Dabei ist der Magnet oder der jeweilige Magnet insbesondere flächenbündig in die Rückseite eingelassen oder bildet die Rückseite jeweils zumindest zum Teil. Alternativ kann zumindest einer der Magnete oder können auch mehrere Magnete von einem Material umschlossen und damit sowohl verdeckt als auch gegen Korrosion geschützt sein. Es ist hierbei zu beachten, dass eine möglichst dünne Umschließung anzustreben ist, damit die magnetischen Kräfte nicht zu weit reduziert werden.

Insbesondere sind die Befestigungseinrichtung und die Halteeinrichtung dabei insbesondere mit dem jeweiligen Haltemittel einstückig miteinander verbunden oder ausgebildet. Beispielsweise kann der Halter mittels Spritzgusses, insbesondere aus einem thermoplastischen Kunststoff wie beispielsweise einem Polycarbonat oder einen faserverstärkten Polycarbonat, gebildet sein. Dabei kann der Halter beispielsweise aus einem Polyamid, aus einem Polyethylen und/oder aus einem Polypropylen gebildet sein, wobei jeweils auch eine Faserverstärkung eingebracht sein kann. Beispielsweise kann oder können ein jeweiliger Magnet oder jeweilige Magnete dabei im Spritzguss-Prozess in den Halter eingegossen oder eingespritzt, also zumindest teilweise von jeweiligem Spritzgussmaterial umgeben, sein.

Im Weiteren wird die Erfindung anhand von Ausführungsbeispielen näher erläutert. Es zeigen
- Figur 1: eine schematische Darstellung eines Gertenhalters in einer isometrischen Ansicht,
- Figur 2: eine schematische Darstellung des Gertenhalters der Figur 1 in einer rückwärtigen isometrischen Ansicht,
- Figur 3: eine schematische Explosionszeichnung des Gertenhalters der Figuren 1 und 2 in einer isometrischen Ansicht,
- Figur 4: eine Schnittdarstellung des Gertenhalters der Figuren 1 bis 3, sowie
- Figur 5: einen weiteren Gertenhalter in einer Frontansicht.

Ein Gertenhalter 101 weist einen Grundkörper 103 und eine Halteklammer 105 auf. Dabei ist der Grundkörper 103 an einer Rückseite 171 mit einer Rückenfläche 109 ausgebildet, wobei die Halteklammer 105 in Richtung einer Vorderseite 173 ausgerichtet ist.

Innerhalb der Rückseite 171 des Grundkörpers 103 ist in einer Aufnahmetasche 106 ein Magnet 301 aufgenommen. Dabei ist der Magnet 301 mit einer als Gewindebuchse ausgeführten Buchse 305 positioniert und mit einer Schraube 303 fixiert und bündig mit der Rückenfläche 109 angeordnet.

Die Halteklammer 105 weist eine Aufnahme 121 auf, welche durch einen Schlitz 123 aufweitbar elastisch klemmend ausgebildet ist, wobei die Elastizität hier von der Auswahl des Werkstoffes abhängt und damit auch eingestellt werden kann. Dabei ist der Schlitz 123 parallel zu einer Einsteckachse 181 ausgebildet und dient neben dem Erzeugen einer Elastizität auch als Durchlass für eine gegenüber einem Gertengriff schlanken Gertenrute, um ein Einhängen der Reitgerte zu erleichtern. Weiterhin weist die Aufnahme 121 eine konisch ausgebildete Innenfläche 122 auf. Diese konisch ausgebildete Innenfläche 122 kann dabei beispielsweise gemäß einer typischen Form einer Gertenrute im Bereich über dem Gertengriff ausgebildet sein, sodass typische, beispielsweise markttypische, Gerten aufgenommen werden können. Entlang der Einsteckachse 181 kann der Gertengriff oder insbesondere die Gertenrute einer Reitgerte in die Aufnahme 121 eingeführt werden und wird durch die konische Innenfläche 122 und das elastische Aufweiten der Halteklammer 103 mittels des Schlitzes 123 kraftschlüssig gehalten.

Weiterhin weist der Grundkörper 103 eine kreisförmige Vertiefung 104 in Richtung der Vorderseite 173 auf, in die eine Plakette 107 eingelassen wird. Die Plakette 107 kann dabei beispielsweise eine Produktkennzeichnung, eine Farbkennzeichnung für einen entsprechenden Verwender, einen Werbeaufdruck oder eine vergleichbare Kennzeichnung aufweisen, die beispielsweise mittels einer Lasergravur eingebracht ist.

Es sei hierzu erwähnt, dass der Gertenhalter 101 mit dem Grundkörper 103 und der Halteklammer 105 einstückig als Spritzgussbauteil ausgebildet ist, wobei lediglich der Magnet 301 auf die beschriebene Weise mit dem Grundkörper 103 als zusätzliches Bauteil verbunden wird. Hierbei kann die Buchse 305 auch im Spritzgussprozess eingegossen werden, um deren Festigkeit zu erhöhen.

Ein weiterer Gertenhalter 501 ist im Grundaufbau analog des Gertenhalters 101 aufgebaut und weist einen Grundkörper 503 mit einer Vertiefung 504 für eine Plakette auf. Im Unterschied zum vorig beschriebenen Gertenhalter weist der Gertenhalter 501 drei Halteklammern 505a, 505b und 505c auf, in die jeweils eine jeweilige Reitgerte analog zum vorigen Beispiel in jeweilige Aufnahmen 521a, 521b und 521c entlang einer jeweiligen Einsteckachse 581a, 581b und 581c einsteckbar sind. Dazu weisen die jeweiligen Aufnahmen 521a, 521b und 521c jeweilige Schlitze 523a, 523b und 523c analog zum vorigen Beispiel des Gertenhalters 101 auf.

Der Gertenhalter 101 sowie der Gertenhalter 501 können dabei mittels des jeweiligen Magneten beispielsweise an einem Heizkörper, in einem Sattelschrank mit metallischer Außenhaut, an einem Pferdeanhänger, an einer metallischen Umrandung oder Einfassung einer Stallabtrennung oder an ähnlichen ferromagnetischen Bauteilen angeordnet werden. Es sei darauf hingewiesen, dass der jeweilige Magnet oder die jeweiligen Magneten gegenüber dem Gertenhalter 101 m Gertenhalter 501 geometrisch an die veränderten Kräfte angepasst angeordnet oder ausgeführt sein. Dabei liegt die Rückenfläche 109 möglichst bündig und flächig an der jeweiligen metallischen Oberfläche an. Die Größe des Magneten 301 oder eines in der Rückseite des Gertenhalters 501 eingelassenen Magneten kann dabei entsprechend des aufzunehmenden Gewichtes gewählt werden. Ebenso ist das Einbringen unterschiedlicher oder mehreren Magneten, jeweils sichtbar teilweise freiliegend oder unsichtbar überdeckt, in die Rückseite des jeweiligen Gertenhalters möglich.

### Bezugszeichenliste

101 Gertenhalter
103 Grundkörper
104 Vertiefung
105 Halteklammer
106 Aufnahmetasche
107 Plakette
109 Rückenfläche
121 Aufnahme
122 Innenfläche
123 Schlitz
171 Rückseite
173 Vorderseite
181 Einsteckachse
301 Magnet
303 Schraube
305 Buchse
501 Gertenhalter
503 Grundkörper
504 Vertiefung
505a Halteklammer
505b Halteklammer
505c Halteklammer
521a Aufnahme
521b Aufnahme
521c Aufnahme
523a Schlitz
523b Schlitz
523c Schlitz
581a Einsteckachse
581b Einsteckachse
581c Einsteckachse

## Patentansprüche

1. Halter (101, 501) für eine Gerte, insbesondere Gertenhalter für eine Reitgerte, mit einer Befestigungseinrichtung (103, 503) und einer Halteeinrichtung (105, 505a, 505b, 505c), wobei die Befestigungseinrichtung (103, 503) ein Befestigungsmittel (301) zum Befestigen des Halters an einer Befestigungsfläche mit einer der Befestigungsfläche zugewandten Rückseite (171) des Halters aufweist und die Halteeinrichtung (105, 505a, 505b, 505c) zum Aufnehmen der Gerte, insbesondere der Reitgerte, entlang einer Halteachse (181, 581a, 581b, 581c) und zum lösbaren Halten der Gerte, insbesondere der Reitgerte, eingerichtet ist, wobei das Befestigungsmittel (103, 503) an einer Rückenfläche (109) einen ersten Magneten (301) aufweist, sodass ein lösbares Befestigen des Halters mit der einer metallischen Befestigungsfläche zugewandten Rückenfläche (109) mittels des ersten Magneten (301) ermöglicht ist, wobei die Halteeinrichtung (105) ein erstes Haltemittel (121) aufweist, wobei das erste Haltemittel (121) zum Aufnehmen einer Gerte, insbesondere einer Reitgerte, eingerichtet ist, **dadurch gekennzeichnet, dass** das erste Haltemittel (121) gegenüber einer Einschubrichtung entlang der Halteachse (181) keilförmig und/oder kegelförmig ausgebildet ist, sodass durch die keilförmige und/oder kegelförmige Ausbildung des Haltemittels (121) ein Klemmen der Gerte, insbesondere der Reitgerte, bei einem Einschieben entlang der Halteachse (181) erfolgt.

2. Halter gemäß Anspruch 1, **dadurch gekennzeichnet, dass** das Befestigungsmittel (103, 503) an der Rückenfläche (109) einen zweiten Magneten, einen dritten Magneten, einen vierten Magneten und/oder einen weiteren Magneten aufweist, sodass ein lösbares Befestigen des Halters an einer metallischen Befestigungsfläche mittels des ersten Magneten, des zweiten Magneten, des dritten Magneten, des vierten Magneten und/oder des weiteren Magneten ermöglicht ist.

3. Halter gemäß Anspruch 1 oder 2, **dadurch gekennzeichnet, dass** der erste Magnet (301), der zweite Magnet, der dritte Magnet, der vierte Magnet und/oder der weitere Magnet flächenbündig in der Rückenfläche (109) eingelassen ist oder sind und/oder der erste Magnet (301), der zweite Magnet, der dritte Magnet, der vierte Magnet und/oder der weitere Magnet die Rückenfläche (109) zumindest teilweise bildet oder bilden.

4. Halter gemäß einem der vorherigen Ansprüche, **dadurch gekennzeichnet, dass** der erste Magnet (301), der zweite Magnet, der dritte Magnet, der vierte Magnet und/oder der weitere Magnet formschlüssig in der Befestigungseinrichtung (103, 503) eingefasst, eingepresst und/oder eingeklemmt ist.

5. Halter gemäß einem der vorherigen Ansprüche, **dadurch gekennzeichnet, dass** die Halteeinrichtung (105, 505a, 505b, 505c) ein zweites Haltemittel (521b), ein drittes Haltemittel (523c) und/oder ein weiteres Haltemittel aufweist, wobei das jeweilige Haltemittel (121, 521a, 521b, 521c) zum Aufnehmen einer jeweiligen Gerte, insbesondere einer jeweiligen Reitgerte, eingerichtet ist.

6. Halter gemäß Anspruch 5, **dadurch gekennzeichnet, dass** das zweite Haltemittel (521b), das dritte Haltemittel (521c) und/oder das weitere Haltemittel gegenüber einer Einschubrichtung entlang der Halteachse (181, 581a, 581b, 581c) keilförmig und/oder kegelförmig ausgebildet ist, sodass durch die keilförmige und/oder kegelförmige Ausbildung des Haltemittels (121, 521a, 521b, 521c) ein Klemmen der Gerte, insbesondere der Reitgerte, bei einem Einschieben entlang der Halteachse (181, 581a, 581b, 581c) erfolgt.

7. Halter gemäß einem der vorherigen Ansprüche, **dadurch gekennzeichnet, dass** das erste Haltemittel (121, 521a), das zweite Haltemittel (521b), das dritte Haltemittel (521c) und/oder das weitere Haltemittel eine Klemmaufnahme (121, 521a, 521b, 521c) aufweist, wobei die Klemmaufnahme (121, 521a, 521b, 521c) insbesondere mittels einer parallel zur Halteachse (181, 581a, 581b, 581c) ausgerichteten Unterbrechung (123, 523a, 523b, 523c) des Haltemittels (121, 521a, 521b, 521c) in Umfangrichtung ausgebildet ist, wobei bei einem Einschieben der Gerte, insbesondere der Reitgerte, in das jeweilige Haltemittel (121, 521a, 521b, 521c) ein elastisches Verformen der Klemmaufnahme (121, 521a, 521b, 521c) bewirkt und mittels des elastischen Materialverhaltens ein Klemmen der Gerte, insbesondere der Reitgerte, erreicht ist.

8. Halter gemäß einem der vorherigen Ansprüche, **dadurch gekennzeichnet, dass** die Befestigungseinrichtung (105, 505a, 505b, 505c) und die Halteeinrichtung (103, 503) und insbesondere das jeweilige Haltemittel (121, 521a, 521b, 521c) einstückig miteinander verbunden ausgebildet und/oder einstückig hergestellt sind.

9. Halter gemäß einem der vorherigen Ansprüche, **dadurch gekennzeichnet, dass** der Halter mittels Spritzgusses, insbesondere aus einem thermoplastischen Kunststoff, und/oder aus Holz gebildet ist.

10. Halter gemäß einem der vorherigen Ansprüche, **dadurch gekennzeichnet, dass** der Halter aus einem Polyamid, aus einem Polyethylen, aus einem Polycarbonat und/oder aus einem Polypropylen und/oder mit einer Faserverstärkung gebildet ist.

## Claims

1. Holder (101, 501) for a whip, in particular whip holder for a riding crop, having a fastening device (103, 503) and a holding device (105, 505a, 505b, 505c), wherein the fastening device (103, 503) has a fastening means (301) for fastening the holder to a fastening surface with a rear side (171) of the holder facing the fastening surface, and the holding device (105, 505a, 505b, 505c) is configured for receiving the whip, in particular the riding crop, along a holding axis (181, 581a, 581b, 581c) and for releasably holding the whip, in particular the riding crop, wherein the fastening means (103, 503) has, on a rear surface (109), a first magnet (301), such that releasable fastening of the holder with the rear surface (109) facing a metallic fastening surface is enabled by means of the first magnet (301), wherein the holding device (105) has a first holding means (121), wherein the first holding means (121) is configured for receiving a whip, in particular a riding crop, **characterized in that** the first holding means (121) is formed in a wedge-shaped and/or cone-shaped manner with respect to an insertion direction along the holding axis (181), such that, by means of the wedge-shaped and/or cone-shaped formation of the holding means (121), clamping of the whip, in particular the riding crop, takes place upon insertion along the holding axis (181).

2. Holder according to claim 1, **characterized in that** the fastening means (103, 503) has, on the rear surface (109), a second magnet, a third magnet, a fourth magnet and/or a further magnet, such that releasable fastening of the holder to a metallic fastening surface is enabled by means of the first magnet, the second magnet, the third magnet, the fourth magnet and/or the further magnet.

3. Holder according to claim 1 or 2, **characterized in that** the first magnet (301), the second magnet, the third magnet, the fourth magnet and/or the further magnet is or are inserted flush into the rear surface (109), and/or the first magnet (301), the second magnet, the third magnet, the fourth magnet and/or the further magnet at least partially forms or form the rear surface (109).

4. Holder according to any one of the preceding claims, **characterized in that** the first magnet (301), the second magnet, the third magnet, the fourth magnet and/or the further magnet is received, pressed in and/or clamped in the fastening device (103, 503) in a form-fitting manner.

5. Holder according to any one of the preceding claims, **characterized in that** the holding device (105, 505a, 505b, 505c) has a second holding means (521b), a third holding means (523c) and/or a further holding means, wherein the respective holding means (121, 521a, 521b, 521c) is configured for receiving a respective whip, in particular a respective riding crop.

6. Holder according to claim 5, **characterized in that** the second holding means (521b), the third holding means (521c) and/or the further holding means is formed in a wedge-shaped and/or cone-shaped manner with respect to an insertion direction along the holding axis (181, 581a, 581b, 581c), such that, by means of the wedge-shaped and/or cone-shaped formation of the holding means (121, 521a, 521b, 521c), clamping of the whip, in particular the riding crop, takes place upon insertion along the holding axis (181, 581a, 581b, 581c).

7. Holder according to any one of the preceding claims, **characterized in that** the first holding means (121, 521a), the second holding means (521b), the third holding means (521c) and/or the further holding means has a clamping receptacle (121, 521a, 521b, 521c), wherein the clamping receptacle (121, 521a, 521b, 521c) is formed in particular by means of an interruption (123, 523a, 523b, 523c) of the holding means (121, 521a, 521b, 521c) in the circumferential direction, said interruption being oriented parallel to the holding axis (181, 581a, 581b, 581c), wherein, upon insertion of the whip, in particular the riding crop, into the respective holding means (121, 521a, 521b, 521c), elastic deformation of the clamping receptacle (121, 521a, 521b, 521c) is effected and, by means of the elastic material behavior, clamping of the whip, in particular the riding crop, is achieved.

8. Holder according to any one of the preceding claims, **characterized in that** the fastening device (105, 505a, 505b, 505c) and the holding device (103, 503), and in particular the respective holding means (121, 521a, 521b, 521c), are formed connected to one another in one piece and/or are produced in one piece.

9. Holder according to any one of the preceding claims, **characterized in that** the holder is formed by means of injection molding, in particular from a thermoplastic plastic, and/or from wood.

10. Holder according to any one of the preceding claims, **characterized in that** the holder is formed from a polyamide, from a polyethylene, from a polycarbonate and/or from a polypropylene and/or with a fiber reinforcement.

## Revendications

1. Support (101, 501) pour une cravache, en particulier support de cravache pour une cravache d'équitation, comprenant un dispositif de fixation (103, 503) et un dispositif de maintien (105, 505a, 505b, 505c), le dispositif de fixation (103, 503) présentant un moyen de fixation (301) destiné à fixer le support à une surface de fixation avec un côté arrière (171) du support tourné vers la surface de fixation, et le dispositif de maintien (105, 505a, 505b, 505c) étant conçu pour recevoir la cravache, en particulier la cravache d'équitation, le long d'un axe de maintien (181, 581a, 581b, 581c) et pour maintenir de manière amovible la cravache, en particulier la cravache d'équitation, le moyen de fixation (103, 503) présentant, sur une face arrière (109), un premier aimant (301), de sorte qu'une fixation amovible du support avec la face arrière (109) tournée vers une surface de fixation métallique est rendue possible au moyen du premier aimant (301), le dispositif de maintien (105) présentant un premier moyen de maintien (121), le premier moyen de maintien (121) étant conçu pour recevoir une cravache, en particulier une cravache d'équitation, **caractérisé en ce que** le premier moyen de maintien (121) est réalisé en forme de coin et/ou en forme de cône par rapport à une direction d'insertion le long de l'axe de maintien (181), de sorte que, grâce à la réalisation en forme de coin et/ou en forme de cône du moyen de maintien (121), un serrage de la cravache, en particulier de la cravache d'équitation, s'effectue lors d'une insertion le long de l'axe de maintien (181).

2. Support selon la revendication 1, **caractérisé en ce que** le moyen de fixation (103, 503) présente, sur la face arrière (109), un deuxième aimant, un troisième aimant, un quatrième aimant et/ou un autre aimant, de sorte qu'une fixation amovible du support à une surface de fixation métallique est rendue possible au moyen du premier aimant, du deuxième aimant, du troisième aimant, du quatrième aimant et/ou de l'autre aimant.

3. Support selon la revendication 1 ou 2, **caractérisé en ce que** le premier aimant (301), le deuxième aimant, le troisième aimant, le quatrième aimant et/ou l'autre aimant est ou sont encastrés à fleur dans la face arrière (109), et/ou le premier aimant (301), le deuxième aimant, le troisième aimant, le quatrième aimant et/ou l'autre aimant forme ou forment au moins partiellement la face arrière (109).

4. Support selon l'une des revendications précédentes, **caractérisé en ce que** le premier aimant (301), le deuxième aimant, le troisième aimant, le quatrième aimant et/ou l'autre aimant est serti, emmanché à force et/ou coincé dans le dispositif de fixation (103, 503) par complémentarité de forme.

5. Support selon l'une des revendications précédentes, **caractérisé en ce que** le dispositif de maintien (105, 505a, 505b, 505c) présente un deuxième moyen de maintien (521b), un troisième moyen de maintien (523c) et/ou un autre moyen de maintien, le moyen de maintien respectif (121, 521a, 521b, 521c) étant conçu pour recevoir une cravache respective, en particulier une cravache d'équitation respective.

6. Support selon la revendication 5, **caractérisé en ce que** le deuxième moyen de maintien (521b), le troisième moyen de maintien (521c) et/ou l'autre moyen de maintien est réalisé en forme de coin et/ou en forme de cône par rapport à une direction d'insertion le long de l'axe de maintien (181, 581a, 581b, 581c), de sorte que, grâce à la réalisation en forme de coin et/ou en forme de cône du moyen de maintien (121, 521a, 521b, 521c), un serrage de la cravache, en particulier de la cravache d'équitation, s'effectue lors d'une insertion le long de l'axe de maintien (181, 581a, 581b, 581c).

7. Support selon l'une des revendications précédentes, **caractérisé en ce que** le premier moyen de maintien (121, 521a), le deuxième moyen de maintien (521b), le troisième moyen de maintien (521c) et/ou l'autre moyen de maintien présente un logement de serrage (121, 521a, 521b, 521c), le logement de serrage (121, 521a, 521b, 521c) étant formé notamment au moyen d'une interruption (123, 523a, 523b, 523c) du moyen de maintien (121, 521a, 521b, 521c) dans la direction circonférentielle, ladite interruption étant orientée parallèlement à l'axe de maintien (181, 581a, 581b, 581c), lors d'une insertion de la cravache, en particulier de la cravache d'équitation, dans le moyen de maintien respectif (121, 521a, 521b, 521c), une déformation élastique du logement de serrage (121, 521a, 521b, 521c) étant provoquée et, au moyen du comportement élastique du matériau, un serrage de la cravache, en particulier de la cravache d'équitation, étant obtenu.

8. Support selon l'une des revendications précédentes, **caractérisé en ce que** le dispositif de fixation (105, 505a, 505b, 505c) et le dispositif de maintien (103, 503), et en particulier le moyen de maintien respectif (121, 521a, 521b, 521c), sont réalisés reliés l'un à l'autre d'une seule pièce et/ou sont fabriqués d'une seule pièce.

9. Support selon l'une des revendications précédentes, **caractérisé en ce que** le support est formé au moyen du moulage par injection, en particulier à partir d'une matière plastique thermoplastique, et/ou à partir de bois.

10. Support selon l'une des revendications précédentes, **caractérisé en ce que** le support est formé à partir d'un polyamide, à partir d'un polyéthylène, à partir d'un polycarbonate et/ou à partir d'un polypropylène et/ou avec un renforcement fibreux.
